# EUROPÄISCHE PATENTSCHRIFT

(11) **EP 1 802 548 B1**
(45) Veröffentlichungstag und Bekanntmachung des Hinweises auf die Patenterteilung: **07.01.2015**
(21) Anmeldenummer: 05791414.5
(22) Anmeldetag: 14.10.2005
(51) Int. Cl.: B66B 7/06, D07B 1/22

(54) **AUFZUG MIT FLACHRIEMEN ALS TRAGMITTEL**
FLAT BELT DRIVEN ELEVATOR
ASCENSEUR AVEC COURROIE PLATE

(30) Priorität: 18.10.2004 EP 04105126
(43) Veröffentlichungstag der Anmeldung: 04.07.2007
(73) Patentinhaber: Inventio AG, 6052 Hergiswil (CH)
(72) Erfinder: ACH, Ernst, CH-6030 Ebikon (CH); ROGGER, Martin, CH-6343 Rotkreuz (CH)
(86) Internationale Anmeldenummer: PCT/CH2005/000603
(87) Internationale Veröffentlichungsnummer: WO 2006/042427

(56) Entgegenhaltungen:
- EP-A- 0 750 010
- EP-A- 1 396 458
- AU-A- 2 468 771

## Beschreibung

Die Erfindung betrifft einen Aufzug, bei dem zum Tragen und Antreiben einer Aufzugskabine Flachriemen als Tragmittel verwendet werden. Sie bezieht sich auf das Problem, Flachriemen auf Riemenscheiben, d. h. auf Treib- und Umlenkscheiben einer Aufzugsanlage zu führen.

Aus EP 1396458 A ist ein Flachriemen mit Längsrippen auf der Traktionsseite und/oder auf der Rückseite bekannt.

Aus AU 246 87 71 A ist ein Lastelement bestehend aus mehreren Zugfrigern, welche mit elastomeren Material bedeckt sind, bekannt.

Aus US 6,401,871 ist ein Tragmittel für einen Aufzug bekannt, das die Form eines Flachriemens mit rechteckigem Querschnitt aufweist und dessen Riemenkörper aus einem elastischen Material besteht und mehrere parallel zu seiner Längsrichtung eingebettete Zugstränge enthält. Um den Flachriemen auf den als Treib- oder Umlenkscheiben verwendbaren Riemenscheiben zu führen, sind zwei unterschiedliche Mittel vorgeschlagen. Gemäss einem ersten Vorschlag sind die Riemenlaufflächen des Flachriemens wie auch die Scheibenlaufflächen der Riemenscheiben mit komplementären Konturen versehen. Diese Konturen gewährleisten eine Führung des Flachriemens auf den Riemenscheiben. Nach einem zweiten Vorschlag werden die Flachriemen durch scheibenförmige Führungselemente geführt, die am Rand einer Riemenscheibe bzw. zwischen mehreren Scheibenlaufflächen einer Riemenscheibe über die Scheibenlaufflächen hinausragen.

Die in US 6,401,871 vorgeschlagenen Methoden zur Führung der Flachriemen weisen erhebliche Nachteile auf.

Wie im genannten Dokument beschrieben, wird beim ersten Vorschlag einer Riemenführung mit konturierten Laufflächen auch die Traktionsfähigkeit zwischen einer Treibscheibe und dem Flachriemen erhöht. Diese Lösung hat den Nachteil, dass infolge der erhöhten Traktionsfähigkeit das Sicherheitsrisiko besteht, dass in einer Situation, in der die Aufzugskabine oder das Gegengewicht auf ihren unteren Wegbegrenzungen aufliegt, die Traktionskraft zwischen der Treibscheibe und dem Flachriemen so hoch bleibt, dass die Aufzugskabine oder das Gegengewicht weiter aufwärts bewegt werden können.

Die Führung des Flachriemens mittels scheibenförmigen Führungselementen hat sich ebenso als nachteilig erwiesen. Wenn der Rand des Flachriemens mit einer gewissen Anpresskraft gegen diese mit der Riemenscheibe umlaufenden Führungselemente gedrückt wird, wird der Flachriemen seitlich durch letztere angehoben, so dass die Seitenfläche des Riemens am Führungselement radial hochsteigt und kaum weiteren Widerstand gegen das Verschieben des Flachriemens leisten kann. Als Folge davon können Flachriemen von der Riemenscheibe fallen oder vorzeitig zerstört werden.

Der vorliegenden Erfindung liegt die Aufgabe zugrunde, einen Aufzug mit Flachriemen als Tragmittel zu schaffen, der die genannten Nachteile nicht aufweist, d. h. einen Aufzug zu schaffen, bei dem die Flachriemen sicher und verschleissarm auf den Treib- und Umlenkscheiben der Aufzugsanlage geführt werden können, ohne dass aufwändige und teure Führungsmassnahmen, wie beispielsweise ballige oder doppelt-konische Scheibenlaufflächen, erforderlich sind.

Erfindungsgemäss wird diese Aufgabe dadurch gelöst, dass bei einem Aufzug, der mindestens eine Riemenscheibe und mindestens einen Flachriemen zum Tragen und Bewegen einer Aufzugskabine umfasst, und der Flachriemen einen Teil des Umfangs der Riemenscheibe umschlingt, der Flachriemen im Bereich einer ersten Riemenlauffläche mindestens eine Führungsnut aufweist und die Riemenscheibe mit mindestens einer aus ihrer Scheibenlauffläche hervorstehenden Führungsrippe versehen ist, die sich in Umfangsrichtung der Scheibenlauffläche erstreckt, und dass zwischen der Führungsrippe und der Führungsnut in Richtung der Achse der Riemenscheibe spiel vorhanden ist.

Die durch die Erfindung erreichten Vorteile sind im Wesentlichen darin zu sehen, dass die zwischen der Führungsnut des Flachriemens und der Führungsrippe der Riemenscheibe auftretenden, seitwärts gerichteten Führungskräfte nicht im Randbereich des Flachriemens auf diesen wirken, wie bei der erwähnten Riemenführung mit auf den Riemenrand wirkenden scheibenförmigen Führungselementen. Das vorstehend beschriebene Problem des an den scheibenförmigen Führungselementen hochsteigenden Riemenrands ist bei der erfindungsgemässen Lösung eliminiert. Ausserdem wird eine Erhöhung der maximalen Traktionskraft infolge von traktionserhöhenden Führungskonturen an der Treibscheibe und am Flachriemen vermieden. Überdies wird eine sichere Führung des Flachriemens mit einfachen und Kosten sparenden Mitteln erreicht.

Vorteilhafte Ausgestaltungen und Weiterbildungen der Erfindung gehen aus den Unteransprüchen hervor und sind im Folgenden beschrieben:
Nach einer bevorzugten Ausführungsform der Erfindung umfasst der Flachriemen einen im Wesentlichen rechteckigen Riemenkörper aus elastischem Material, in welchen mehrere Zugstränge eingebettet sind. Dadurch wird dem Flachriemen die erforderliche Zugfestigkeit verliehen. Eine optimale Führung des Flachriemens auf der Riemenscheibe wird dadurch gewährleistet, dass der Querschnitt der Führungsrippe der Riemenscheibe im Wesentlichen komplementär zum Querschnitt der Führungsnut des Flachriemens ausgebildet ist.

Eine unerwünschte Erhöhung der zwischen einer Treibscheibe und dem Flachriemen übertragbaren Traktionskraft wird dadurch vermieden, dass, wenn die erste Riemenlauffläche des Flachriemens auf der Scheibenlauffläche aufliegt und die Führungsrippe in die Führungsnut eingreift, zwischen der Führungsrippe und der Führungsnut in Richtung der Achse der Riemenscheibe Spiel (Axialspiel Sₐ) vorhanden ist.

Zweckmässigerweise ist die Führungsrippe der Riemenscheibe 0.1 mm bis 2 mm schmaler als die Führungsnut des Flachriemens, so dass das Axialspiel Sₐ zwischen der Führungsrippe und der Führungsnut 0.1 mm bis 3 mm beträgt. Damit ist gewährleistet, dass einerseits die Führung keine Erhöhung der Traktionskraft bewirkt und andererseits die mögliche Querverschiebung des Flachriemens auf der Riemenscheibe relativ gering bleibt.

Als vorteilhaft hat sich erwiesen, die Grösse des Axialspiels Sₐ zwischen der Führungsrippe und der Führungsnut in Abhängigkeit von der Breite des Flachriemens auszuführen, wobei das Axialspiel Sₐ vorzugsweise 0.5% bis 10% der Breite des Flachriemens betragen soll.

Um sicher zu vermeiden, dass sich der Flachriemen über den schmalen Bereich der Grundfläche seiner Führungsnut auf der Führungsrippe der Riemenscheibe abstützt ist es zweckmässig, die Tiefe der Führungsnut und die Höhe der Führungsrippe so aufeinander abzustimmen, dass zwischen den beiden in radialer Richtung Spiel (Radialspiel Sᵣ) vorhanden ist, wenn die erste Riemenlauffläche des Flachriemens auf der Scheibenlauffläche der Riemenscheibe aufliegt.

Gemäss besonders bevorzugten Ausführungsformen der Erfindung weist die Führungsnut wie auch die dazu komplementär geformte Führungsrippe einen trapezförmigen oder einen dreieckförmigen oder einen kreisabschnittförmigen Querschnitt auf. Führungsnuten und Führungsrippen mit diesen Querschnittsformen sind einfach und präzise herstellbar und eignen sich hervorragend zur Übertragung von zwischen Flachriemen und Riemenscheibe auftretenden Querkräften.

Ausreichende bis sehr gute Führungseigenschaften hat eine Riemenführung, die eine Führungsnut und eine Führungsrippe mit trapezförmigem oder dreieckförmigem Querschnitt umfasst, wenn der Winkel α zwischen den Flanken der Führungsnut bzw. der Führungsrippe im Bereich zwischen 0° und 120°, vorzugsweise zwischen 10° und 60° liegt.

Eine in Querrichtung des Riemens besonders belastbare und verschleissarme Riemenführung wird dadurch erreicht, dass die Oberfläche mindestens einer Führungsnut des Flachriemens mit einer Gewebeverstärkung und/oder mit einer reibungsvermindernden und/oder verschleissresistenten Beschichtung versehen ist.

Eine vorteilhafte Ausgestaltung der Erfindung besteht darin, dass dem elastischen Material des Riemenkörpers des Flachriemens ein dessen Reibwert reduzierender Zusatz beigefügt wird. Damit wird der üblicherweise hohe Reibwert zwischen dem elastischen Material des Riemenkörpers und der Scheibenlauffläche der Riemenscheibe reduziert, so dass die Belastung der Führungsnut des Flachriemens durch die für dessen Führung erforderlichen Querkräfte geringer werden, was die Führung funktionssicherer und verschleissärmer macht. Zur Reduktion des genannten Reibwerts eignen sich beispielsweise Zusätze von Polyaethylen oder Baumwollfasern.

Bei der Verwendung von relativ breiten Flachriemen kann es vorteilhaft sein, diese mit mehreren parallelen Führungsnuten herzustellen und die Riemenscheibe mit mehreren korrespondierenden Führungsrippen zu versehen. Dadurch werden die zur Führung des Flachriemens erforderlichen Querkräfte auf mehrere Führungsstellen verteilt, was wiederum eine Erhöhung der Funktionssicherheit und der Verschleissresistenz der Flachriemenführung zur Folge hat.

Eine für die Gewährleistung der Betriebssicherheit des Aufzugs zweckmässige Ausgestaltung der Erfindung besteht darin, dass der Aufzug mehrere parallel angeordnete, mit Führungsnuten versehene Flachriemen als Tragmittel umfasst und die Riemenscheibe mehrere nebeneinander angeordnete Scheibenlaufflächen aufweist, wobei jede der Scheibenlaufflächen mit mindestens einer Führungsrippe versehen ist.

Eine minimale Reduktion der Belastbarkeit eines erfindungsgemäss mit einer Führungsnut ausgeführten Flachriemens wird dadurch erreicht, dass die Anordnung der Zugstränge im Riemenkörper so gewählt ist, dass diese im Bereich einer Führungsnut weiter voneinander beabstandet sind, als ausserhalb eines solchen Bereichs. Es wird also auf eine gleichmässige Verteilung der Zugträger verzichtet, um möglichst viele von ihnen im Riemenkörper einbetten zu können.

Eine besonders vielseitig anwendbare Ausführungsform der Erfindung besteht darin, dass der Flachriemen eine aus einer (rückseitigen) zweiten Riemenlauffläche hervorstehende Rückenführungsrippe aufweist. Diese Rückenführungsrippe kann mit einer Führungsnut in der Scheibenlauffläche einer Umlenkriemenscheibe zusammenwirken, welche der Flachriemen so umläuft, dass er die Umlenkriemenscheibe mit seiner zweiten Riemenlauffläche berührt. Diese Ausführungsform ermöglicht es, Tragmittelanordnungen mit geführten Flachriemen zu realisieren, bei welchen die Flachriemen so über mehrere Riemenscheiben geführt werden, dass sie dabei in entgegengesetzten Richtungen gekrümmt werden.

Ausführungsbeispiele der Erfindung sind im Folgenden anhand der beigefügten Zeichnungen erläutert.

Es zeigen:
- Fig. 1: einen schematischen Querschnitt durch eine erfindungsgemässe Aufzugsanlage,
- Fig. 2: einen Querschnitt durch einen auf einer Riemenscheibe mit einer Führungsrippe aufliegenden Flachriemen mit einer Führungsnut,
- Fig. 3: einen Querschnitt durch einen auf einer Riemenscheibe mit zwei Führungsrippen aufliegenden Flachriemen mit zwei Führungsnuten,
- Fig. 4: einen Querschnitt durch einen auf einer UmlenkRiemenscheibe aufliegenden Flachriemen mit einer Rückenführungsrippe,
- Fig. 5-8: vergrösserte Ansichten von auf Riemescheiben aufliegenden Flachriemen mit unterschiedlich geformten und ausgebildeten Führungsnuten und Führungsrippen der korrespondierenden Riemenscheibe.
- Fig. 9: eine Riemenscheibe mit mehreren Scheibenlaufflächen, auf denen mehrere Flachriemen aufliegen.

**Fig. 1** zeigt schematisch einen Schnitt durch einen erfindungsgemässen Aufzug. Mit dem Bezugszeichen 1 ist ein Aufzugsschacht gekennzeichnet, in dem eine Antriebsmaschine 2 mit einer Antriebs-Riemenscheibe 7A über ein Tragmittel in Form eines Flachriemens 3 eine Aufzugskabine 4 aufwärts und abwärts bewegt. Die Antriebsmaschine 2 ist im oberen Teil des Aufzugsschachts 1 angeordnet und auf einer Kabinenführungsschiene 5 und zwei Gegengewichtsführungsschienen 10 abgestützt. Die Aufzugskabine 4 ist an im Aufzugsschacht 1 fixierten Kabinenführungsschienen 5 geführt. Unterhalb des Kabinenbodens 6 sind auf beiden Seiten Kabinen-Riemenscheiben 7B angebracht, über welche die Tragkräfte vom Flachriemen 3 auf die Aufzugskabine 4 übertragen werden. Auf der linken Seite der Aufzugskabine 4 ist ein Gegengewicht 8 angeordnet, das an Gegengewichtsführungsschienen 10 geführt und mittels einer Gegengewichts-Riemenscheibe 7C am selben Flachriemen 3 wie die Aufzugskabine 4 aufgehängt ist.

Die Ebene der Antriebs-Riemenscheibe 7A ist rechtwinklig zur gegengewichtsseitigen Kabinenwand 4.1 angeordnet und liegt etwa in der Mitte der Kabinentiefe. Der als Tragmittel dienende Flachriemen 3 ist an einem seiner Enden unterhalb der Antriebs-Riemenscheibe 7A fixiert. Von diesem ersten Tragmittelfixpunkt 9 aus erstreckt er sich abwärts bis zu der Gegengewichts-Riemenscheibe 7C, umschlingt diese, erstreckt sich von dieser aus zu der Antriebs-Riemenscheibe 7A, umschlingt diese und verläuft anschliessend entlang der gegengewichtsseitigen Kabinenwand 4.1 abwärts, umschlingt auf beiden Seiten der Aufzugskabine 4 je eine unterhalb der Aufzugskabine angebrachte Kabinen-Riemenscheibe 7B um je 90° und verläuft entlang der dem Gegengewicht 8 abgewandten Kabinenwand 4.2 aufwärts zu einem zweiten Tragmittelfixpunkt 11.

Die beschriebene Tragmittelanordnung bewirkt jeweils gegenläufige Vertikalbewegungen der Aufzugskabine 4 und des Gegengewichts 8, wobei deren Geschwindigkeit der halben Umfangsgeschwindigkeit der Antriebs-Riemenscheibe 7A entspricht.

Der Flachriemen 3 erfährt bei der Umschlingung der Gegengewichts-Riemenscheibe 7C wie auch der Antriebs-Riemenscheibe 7A Biegungen in einer bestimmten Krümmungsrichtung, während er bei der Umschlingung der Kabinen-Riemenscheiben 7B in entgegengesetzter Krümmungsrichtung gebogen wird.

Im Interesse der Einfachheit wird im Folgenden auf die Unterscheidung zwischen Antriebs-, Kabinen- und Gegengewichts-Riemenscheiben 7A, 7B, 7C verzichtet und nur noch die Bezeichnung Riemenscheiben 7 verwendet.

Um zu gewährleisten, dass der als Tragmittel dienende Flachriemen 3 stets korrekt auf den mit ihm zusammenwirkenden Riemenscheiben 7 läuft, weist der Flachriemen 3 mindestens eine sich in seiner Längsrichtung erstreckende Führungsnut auf, während die Riemenscheiben 7 mit Führungsrippen versehen sind, die in die mindestens eine Führungsnut des Flachriemens 3 eingreifen. Durch das Zusammenwirken von Führungsnut und Führungsrippen wird der Flachriemen 3 auf den Scheibenlaufflächen der Riemenscheiben 7 zentriert, auch wenn die Riemenscheiben nicht perfekt aufeinander ausgerichtet sind. Die mindestens eine Führungsnut des Flachriemens wie auch die mindestens eine Führungsrippe der Riemenscheiben werden im Folgenden anhand von weiteren Zeichnungen eingehend beschrieben.

Fig. 2 zeigt einen auf einer Riemenscheibe 27 aufliegenden Flachriemen 23. Der Flachriemen umfasst einen Riemenkörper 23.1 mit einer ersten Riemenlauffläche 23.5, eine Rückenverstärkungsschicht 23.3 sowie mehrere Zugstränge 23.2, die in den Riemenkörper eingebettet sind. Der Riemenkörper 23.1 besteht aus einem elastischen und verschleissresistenten Material, vorzugsweise aus einem elastischen Kunststoff, wie beispielsweise Polyurethan (PU) oder Ethylen-Propylen-DienKautschuk (EPDM). Um die seitwärts gerichteten Führungskräfte, die von den ineinander greifenden Führungsrippen und Führungsnuten aufgenommen werden müssen, etwas zu reduzieren, kann dem elastischen Material des Riemenkörpers 23.1 ein dessen Reibwert gegenüber der Riemenscheibe vermindernder Zusatz, beispielsweise Silikon, Polyäthylen oder Baumwollfasern, beigefügt werden. Als Zugstränge 23.2 können runde oder flächige Litzen aus feinen Stahldrähten oder aus hochfesten Kunststofffasern, wie beispielsweise Aramidfasern, verwendet werden. Die Rückenverstärkungsschicht 23.3 kann ein Gewebe aus Baumwoll- oder Kunststofffasern sein oder aus einer Folie, beispielsweise einer Polyamidfolie, bestehen. Sie schützt den Riemenkörper 3.1 vor mechanischen Beschädigungen.

Die Riemenscheibe 7, die im Aufzug die Funktion einer Antriebs-Riemenscheibe (Treibscheibe) oder einer UmlenkRiemenscheibe haben kann, ist üblicherweise aus Stahl, Grauguss oder Sphäroguss hergestellt, kann jedoch auch aus einem Kunststoff, wie beispielsweise Polyamid, bestehen. Im Interesse einer optimalen Nutzung des verfügbaren Schachtraums und eines möglichst geringen, an der Antriebsmaschine 2 erforderlichen Drehmoments, können die Riemenscheiben Durchmesser D von weniger als 100 mm aufweisen. Um während des Aufzugsbetriebs zu gewährleisten, dass der Flachriemen 23 stets auf der Scheibenlauffläche 7.1 der Riemenscheibe 27 geführt ist, ist die Riemenscheibe 27 mit einer Führungsrippe 27.2 versehen, die in eine im Flachriemen 23 vorhandene Führungsnut 23.4 eingreift. Bei der in Fig. 2 gezeigten Anordnung weisen die Führungsrippe 27.2 der Riemenscheibe 7, wie auch die Führungsnut 23.4 des Flachriemens 23 trapezförmige, im Wesentlichen zueinander komplementär ausgebildete Querschnitte auf. Zwischen der Führungsrippe 27.2 und der Führungsnut 23.4 ist ausreichend Spiel in axialer und radialer Richtung vorhanden, um zu gewährleisten, dass kein Keilriemeneffekt eintritt, so dass, wenn die Riemenscheibe als Treibscheibe eingesetzt ist, die vorgesehene Traktionskraft in keiner Situation überschritten wird. Dadurch wird das Risiko vermieden, dass, wenn im Falle einer Steuerungs- oder Antriebspanne die Aufzugskabine oder das Gegengewicht auf ihren unteren Wegbegrenzungen aufliegt, die Traktionskraft zwischen der Treibscheibe und dem Flachriemen so hoch bleibt, dass die Aufzugskabine oder das Gegengewicht weiter aufwärts bewegt werden. Bei als Umlenkriemenscheiben wirkenden Riemenscheiben wird durch das genannte Spiel gewährleistet, dass kein Keilriemeneffekt auftritt, durch den Schwingungen im Flachriemen angeregt werden.

Unter Keilriemeneffekt sind Klemmwirkungen zwischen einer Keilnut einer Keilriemenscheibe und einem in der Keilnut laufenden Keilriemen zu verstehen. Diese Klemmwirkungen führen einerseits zu einer Erhöhung der zwischen der Keilnut und dem Keilriemen auftretenden Normalkräfte und damit der erreichbaren Traktionskraft. Andererseits können sie beim Herausführen des Keilriemens aus der Keilnut der Keilriemenscheibe Schwingungen im ablaufenden Keilriementrum anregen.

Fig. 3 zeigt wiederum einen mit seiner ersten Riemenlauffläche 33.5 auf einer Riemenscheibe 37 aufliegenden Flachriemen 33. Im Unterschied zur Anordnung gemäss Fig. 2 weist hier der Flachriemen 33 zwei Führungsnuten 33.4 auf, wobei in jede der Führungsnuten eine von zwei Führungsrippen 37.2 der Riemenscheibe 37 eingreift. Die zur Vermeidung des seitlichen Wegdriftens des Flachriemens 33 erforderliche Führungskraft wird somit auf zwei Flanken der beiden Führungsnuten 33.4 verteilt, was die Funktionssicherheit und Verschleissresistenz der Riemenführung wesentlich erhöht.

Fig. 4 zeigt einen Flachriemen 43, der eine Riemenscheibe 47 - beispielsweise die in Fig. 1 dargestellte Kabinen-Riemenscheibe 7B - so umschlingt, dass er ihre Scheibenlauffläche 47.1 mit seiner zweiten Riemenlauffläche 43.6 - auch Riemenrücken genannt - berührt. Der Flachriemen 43 ist - neben einer Führungsnut 43.4 in seiner ersten Riemenlauffläche 43.5 - mit einer aus seiner (rückseitigen) zweiten Riemenlauffläche 43.6 hervorstehenden Rücken-Führungsrippe 43.8 versehen, die mit einer in der Scheibenlauffläche 47.1 vorhandenen Scheiben-Führungsnut 47.4 der Riemenscheibe 47 zusammenwirkt. Die Rückenverstärkungsschicht 43.3 kann dabei als Verschleissschutz für die Rücken-Führungsrippe 43.8 wirken. Eine solche Rückenverstärkungsschicht ist jedoch nicht zwingend erforderlich. Die in Fig. 4 dargestellte Ausführungsform ermöglicht es, Tragmittelanordnungen in Aufzugsanlagen mit geführten Flachriemen zu realisieren, bei welchen die Flachriemen mehrere Riemenscheiben umlaufen, welche so angeordnet sind, dass die Flachriemen dabei in einander entgegengesetzten Richtungen gekrümmt werden.

Aus Fig. 2, 3 und 4 ist erkennbar, dass die in die Riemenkörper 23.1, 33.1, 43.1 eingebetteten Zugstränge 23.2; 33.2; 43.2 in den Bereichen der Führungsnuten 23.4, 33.4, 47.4 weiter voneinander beabstandet sind, als ausserhalb eines solchen Bereichs. Dies ermöglicht es, die Flachriemen mit einer grösstmöglichen Anzahl von nebeneinander angeordneten Zugsträngen 23.2; 33.2; 43.2 auszurüsten, um Flachriemen mit einer grösstmöglichen zulässigen Zugbelastung zu erzeugen.

Die Fig. 5 - 8 zeigen in vergrösserten Ansichten Details unterschiedlich geformter und ausgebildeter Führungsnuten und Führungsrippen von Flachriemen und mit diesen zusammenwirkenden Riemenscheiben.

Fig. 5 zeigt vergrössert eine Führungsrippe 57.2 einer Riemenscheibe 57 und die korrespondierende Führungsnut 53.4 eines Flachriemens 53, wobei die Ausführung und die Anordnung dieser Elemente im Wesentlichen den korrespondierenden Elementen gemäss Fig. 2 und 3 entsprechen. Zu erkennen ist, dass, wenn die erste Riemenlauffläche 53.5 des Flachriemens auf der Scheibenlauffläche 57.1 aufliegt, zwischen der Führungsrippe 57.2 und der Führungsnut 53.4 Axialspiel Sₐ wie auch Radialspiel Sᵣ vorhanden ist, um, wie vorstehend erläutert, eine Traktionserhöhung durch einen Keilriemeneffekt zu vermeiden. Zur Gewährleistung einer einwandfreien Führungswirkung ist es vorteilhaft, wenn das in Richtung der Riemenscheibenachse gemessene Axialspiel Sₐ 0.1 mm bis 3 mm oder 0.5% bis 10% der Breite des Flachriemens beträgt. Um das tangentiale Auflaufen des Flachriemens 53 auf die Riemenscheibe 57 und die Führungsrippe 57.2 - insbesondere im Fall von Abweichungen der Richtung der Riemenlängsachse von der Richtung der Tangente auf die Riemenscheibe - zu optimieren, sind die Flanken 57.3 der Führungsrippe 57.2, wie auch die Flanke 53.7 der Führungsnut 53.4 vorzugsweise gegeneinander geneigt, so dass im Falle einer Führungsnut bzw. einer Führungsrippe mit trapezförmigem oder dreieckförmigem (Fig. 7) Querschnitt der Winkel α zwischen den Flanken der Führungsnut bzw. der Führungsrippe im Bereich zwischen 0° und 120°, vorzugsweise zwischen 10° und 60° liegt.

Fig. 6 zeigt ebenfalls eine Führungsrippe 67.2 einer Riemenscheibe 67 und eine korrespondierende Führungsnut 63.4 des Flachriemens 63 welche trapezförmige Querschnitte aufweisen, wobei die Oberfläche der Führungsnut 63.4 des Flachriemens mit einer reibungs- und/oder verschleissreduzierenden Schutzschicht 63.9 versehen ist. Die Schutzschicht 63.9 kann beispielsweise in Form einer Gewebeverstärkung oder einer Kunststofffolie vorhanden sein.

Fig. 7 zeigt eine vorteilhafte Ausführungsform einer zwischen einem Flachriemen 73 und einer Riemenscheibe 77 wirkenden Riemenführung. Diese ist dadurch gekennzeichnet, dass die Riemenscheibe 77 eine dreieckförmige Führungsrippe 7.2 aufweist, die in eine dreieckförmige Führungsnut 73.4 des Flachriemens 73 eingreift. Diese Riemenführung beansprucht in Richtung der Breite des Flachriemens wenig Platz und lässt deshalb die grösstmögliche Anzahl von nebeneinander im Riemenkörper eingebetteten Zugsträngen 73.2 zu.

Fig. 8 zeigt eine weitere mögliche Ausführungsform einer zwischen einer Riemenscheibe 87 und einem Flachriemen 83 wirkenden Riemenführung, bei der jeweils mindestens eine Führungsnut 83.4 im Flachriemen 83 und eine Führungsrippe 87.2 an der Riemenscheibe 87 vorhanden sind, die kreisabschnittförmige Querschnitte aufweisen.

Fig. 9 zeigt eine Riemenscheibe 97, auf der zwei parallel angeordnete Flachriemen 93 mit Führungsnuten 93.4.1 und 93.4.2 aufliegen. Die Riemenscheibe 97 umfasst zwei nebeneinander angeordnete Scheibenlaufflächen 97.1.1, 97.1.2, von denen jede mit einer Führungsrippe 97.2.1, 97.2.2 versehen ist.

Auf einer solchen Riemenscheibe können auch mehr als zwei Flachriemen angeordnet sein, wobei jeder der Flachriemen mehr als eine Führungsnut und jede Scheibenlauffläche mehr als eine Führungsrippe aufweisen können.

Selbstverständlich sind die vorstehend gemachten Angaben über die Anzahl von Führungsrippen und korrespondierenden Führungsnuten, über das Spiel Sₐ und Sᵣ zwischen Führungsrippe und Führungsnuten sowie über die Anwendung einer Rückenführungsrippe auf alle gezeigten Ausführungsformen der Führungsrippen und Führungsnuten anwendbar. Dies gilt ebenso für die Anwendung einer Schutzschicht zur Reduktion von Reibung und Verschleiss an der Oberfläche von Führungsnuten des Flachriemens wie auch für die Anwendung einer Rückenverstärkungsschicht im Bereich der zweiten Riemenlauffläche.

## Patentansprüche

1. Aufzug mit mindestens einer Riemenscheibe (7A, 7B, 7C; 27; 37; 47; 57; 67; 77; 87) und mindestens einem Flachriemen (3; 23; 33; 43; 53; 63; 73; 83) zum Tragen und Bewegen einer Aufzugskabine 4, wobei der Flachriemen einen Teil des Umfangs der Riemenscheibe umschlingt, wobei der Flachriemen (3; 23; 33; 43; 53; 63; 73; 83; 93) im Bereich einer ersten Riemenlauffläche (23.5; 43.5; 53.5) mindestens eine Führungsnut (23.4; 33.4; 43.4; 53.4; 63.4; 73.4; 83.4) aufweist und die Riemenscheibe (7A, 7B, 7C; 27; 37; 47; 57; 67; 77; 87) mit mindestens einer aus ihrer Scheibenlauffläche (27.1; 37.1; 47.1; 57.1; 97.1.1, 97.1.2) hervorstehenden Führungsrippe (27.2; 37.2; 57.2; 67.2; 77.2; 87.2; 97.2.1, 97.2.2) versehen ist, die sich in Umfangsrichtung der Scheibenlauffläche erstreckt, **dadurch gekennzeichnet, dass**, wenn die erste Riemenlauffläche (23.5; 33.5; 43.5; 53.5) des Flachriemens (3; 23; 33; 43; 53; 63; 73; 83; 93) auf der Scheibenlauffläche (27.1; 37.1; 47.1; 57.1; 97.1.1, 97.1.2) aufliegt und die Führungsrippe (27.2; 37.2; 57.2; 67.2; 77.2; 87.2; 97.2.1, 97.2.2) in die Führungsnut (23.4; 33.4; 43.4; 53.4; 63.4; 73.4; 83.4; 93.4.1, 93.4.2) eingreift, zwischen der Führungsrippe und der Führungsnut in Richtung der Achse der Riemenscheibe (7A, 7B, 7C; 27; 37; 47; 57; 67; 77; 87; 97) Spiel (Axialspiel Sₐ) vorhanden ist.

2. Aufzug nach Anspruch 1, **dadurch gekennzeichnet, dass** der Flachriemen (3; 23; 33; 43; 53; 63; 73; 83) einen rechteckigen Riemenkörper (23.1; 33.1; 43.1) mit rechteckförmigem Querschnitt aus elastischem Material umfasst, in welchen eine Anzahl von sich in Längsrichtung des Flachriemens (3; 23; 33; 43; 53; 63; 73; 83; 93) erstreckenden Zugsträngen (23.2; 33.2; 43.2; 73.2) eingebettet sind.

3. Aufzug nach Anspruch 1 oder 2, **dadurch gekennzeichnet, dass** der Querschnitt der Führungsrippe (27.2; 37.2; 57.2; 67.2; 77.2; 87.2) der Riemenscheibe (7A, 7B, 7C; 27; 37; 47; 57; 67; 77; 87) komplementär zum Querschnitt der Führungsnut (23.4; 33.4; 43.4; 53.4; 63.4; 73.4; 83.4) des Flachriemens (3; 23; 33; 43; 53; 63; 73; 83; 93) ausgebildet ist.

4. Aufzug nach einem der Ansprüche 1-3, **dadurch gekennzeichnet, dass** das Axialspiel Sₐ zwischen der Führungsrippe (27.2; 37.2; 57,2; 67.2; 77.2; 87.2; 97.2.1, 97.2.2) und der Führungsnut (23.4; 33.4; 43.4; 53.4; 63.4; 73.4; 83.4; 93.4.1, 93.4.2) 0.1 mm bis 3 mm beträgt.

5. Aufzug nach einem der Ansprüche 1-3, **dadurch gekennzeichnet, dass** das Axialspiel Sₐ zwischen der Führungsrippe (27.2; 37.2; 57.2; 67.2; 77.2; 87.2; 97.2.1, 97.2.2) und der Führungsnut (23.4; 33.4; 43.4; 53.4; 63.4; 73.4; 83.4; 93.4.1, 93.4.2) 0.5% bis 10% der Breite des Flachriemens (3; 23; 33; 43; 53; 63; 73; 83; 93) beträgt.

6. Aufzug nach einem der Ansprüche 1 bis 5, **dadurch gekennzeichnet, dass** zwischen der Führungsrippe (27.2; 37.2; 57.2; 67.2; 77.2; 87.2; 97.2.1, 97.2.2) und der Führungsnut (23.4; 33.4; 43.4; 53.4; 63.4; 73.4; 83.4; 93.4.1, 93.4.2) auch in radialer Richtung der Riemenscheibe (7A, 7B, 7C; 27; 37; 47; 57; 67; 77; 87; 97) Spiel (Radialspiel Sᵣ) vorhanden ist, wenn die erste Riemenlauffläche (23.5; 33.5; 43.5; 53.5) des Flachriemens (3; 23; 33; 43; 53; 63; 73; 83; 93) auf der Scheibenlauffläche (27.1; 37.1; 47.1; 57.1; 97.1.1, 97.1.2) der Riemenscheibe aufliegt.

7. Aufzug nach einem der Ansprüche 1 bis 6, **dadurch gekennzeichnet, dass** die Führungsnut (23.4; 33.4; 43.4; 53.4; 63.4; 73.4; 83.4; 93.4.1, 93.4.2) und die Führungsrippe (27.2; 37.2; 57.2; 67.2; 77.2; 87.2; 97.2.1, 97.2.2) einen trapezförmigen oder einen dreieckförmigen oder einen kreisabschnittförmigen Querschnitt aufweisen.

8. Aufzug nach Anspruch 7, **dadurch gekennzeichnet, dass** im Falle einer Führungsnut (23.4; 33.4; 43.4; 53.4; 63.4; 73.4; 93.4.1, 93.4.2) bzw. einer Führungsrippe (27.2; 37.2; 57.2; 67.2; 77.2; 97.2.1, 97.2.2) mit trapezförmigem oder dreieckförmigem Querschnitt der Winkel α zwischen den Flanken der Führungsnut bzw. der Führungsrippe im Bereich zwischen 0° und 120°, vorzugsweise zwischen 10° und 60° liegt.

9. Aufzug nach einem der Ansprüche 1 bis 8, **dadurch gekennzeichnet, dass** die Oberfläche mindestens einer Führungsnut (23.4; 33.4; 43.4; 53.4; 63.4; 73.4; 83.4; 93.4.1, 93.4.2) des Flachriemens (3; 23; 33; 43; 53; 63; 73; 83; 93) mit einer reibungs- und/oder verschleissreduzierenden Schutzschicht (63.9) versehen ist.

10. Aufzug nach einem der Ansprüche 2 bis 9, **dadurch gekennzeichnet, dass** dem elastischen Material des Riemenkörpers (23.1; 33.1; 43.1) des Flachriemens (3; 23; 33; 43; 53; 63; 73; 83; 93) ein dessen Reibwert reduzierender Zusatz beigefügt ist.

11. Aufzug nach einem der Ansprüche 1 bis 10, **dadurch gekennzeichnet, dass** der Flachriemen (3; 23; 33; 43; 53; 63; 73; 83; 93) mehrere parallele Führungsnuten (23.4; 33.4; 43.4; 53.4; 63.4; 73.4; 83.4; 93.4.1, 93.4.2) und die Riemenscheibe (7A, 7B, 7C; 27; 37; 47; 57; 67; 77; 87; 97) mehrere korrespondierende Führungsrippen (27.2; 37.2; 57.2; 67.2; 77.2; 87.2; 97.2.1, 97.2.2) aufweisen.

12. Aufzug nach einem der Ansprüche 1 bis 11, **dadurch gekennzeichnet, dass** er mehrere parallel angeordnete, mit Führungsnuten (23.4; 33.4; 43.4; 53.4; 63.4; 73.4; 83.4; 93.4.1, 93.4.2) versehene Flachriemen (3; 23; 33; 43; 53; 63; 73; 83; 93) als Tragmittel umfasst und die Riemenscheibe (7A, 7B, 7C; 27; 37; 47; 57; 67; 77; 87; 97) mehrere nebeneinander angeordnete Scheibenlaufflächen (27.1; 37.1; 47.1; 57.1; 97.1.1, 97.1.2) aufweist, wobei jede der Scheibenlaufflächen mit mindestens einer Führungsrippe (27.2; 37.2; 57.2; 67.2; 77.2; 87.2; 97.2.1, 97.2.2)versehen ist.

13. Aufzug nach einem der Ansprüche 2 bis 12, **dadurch gekennzeichnet, dass** die Anordnung der Zugstränge (23.2; 33.2; 43.2; 73.2) im Riemenkörper (23.1; 33.1; 43.1) so gewählt ist, dass diese im Bereich einer Führungsnut (23.4; 33.4; 43.4; 53.4; 63.4; 73.4; 83.4; 93.4.1, 93.4.2) weiter voneinander beabstandet sind, als ausserhalb eines solchen Bereichs.

14. Aufzug nach einem der Ansprüche 1 bis 13, **dadurch gekennzeichnet, dass** der Flachriemen (3; 23; 33; 43; 53; 63; 73; 83; 93) eine aus einer (rückseitigen) zweiten Riemenlauffläche (43.6) hervorstehende Rückenführungsrippe (43.8) aufweist, wobei diese Rückenführungsrippe mit einer Führungsnut (47.4) in der Scheibenlauffläche (47.1) einer Umlenkriemenscheibe (47) zusammenwirkt, welche der Flachriemen (3; 23; 33; 43; 53; 63; 73; 83; 93) so umläuft, dass er die Umlenkriemenscheibe (47) mit seiner zweiten Riemenlauffläche (43.6) berührt.

## Claims

1. Lift with at least one belt pulley (7A, 7B, 7C; 27; 37; 47; 57; 67; 77; 87) and at least one flat belt (3; 23; 33; 43; 53; 63; 73; 83) for supporting and moving a lift cage (4), wherein the flat belt loops around a part of the circumference of the belt pulley, wherein the flat belt (3; 23; 33; 43; 53; 63; 73; 83; 93) has in the region of a first belt running surface (23.5; 43.5; 53.5) at least one guide groove (23.4; 33.4; 43.4; 53.4; 63.4; 73.4; 83.4) and the belt pulley (7A, 7B, 7C; 27; 37; 47; 57; 67; 77; 87) is provided with at least one guide rib (27.2; 37.2; 57.2; 67.2; 77.2; 87.2; 97.2.1, 97.2.2), which protrudes from its pulley running surface (27.1; 37.1; 47.1; 57.1; 97.1.1; 97.1.2) and which extends in the circumferential direction of the pulley running surface, **characterised in that** when the first belt running surface (23.5; 33.5; 43.5; 53.5) of the flat belt (3; 23; 33; 43; 53; 63; 73; 83; 93) rests on the pulley running surface (27.1; 37.1; 47.1; 57.1; 97.1.1; 97.1.2) and the guide rib (27.2; 37.2; 57.2; 67.2; 77.2; 87.2; 97.2.1, 97.2.2) engages in the guide groove (23.4; 33.4; 43.4; 53.4; 63.4; 73.4; 83.4; 93.4.1, 93.4.2) a play (axial play Sₐ) is present between the guide rib and the guide groove in the direction of the axis of belt pulley (7A, 7B, 7C; 27; 37; 47; 57; 67; 77; 87; 97).

2. Lift according to claim 1, **characterised in that** the flat belt (3; 23; 33; 43; 53; 63; 73; 83) comprises a rectangular belt body (23.1; 33.1; 43.1) with a rectangular cross-section of resilient material in which a plurality of tensile strands (23.2; 33.2; 43.2; 73.2), which extend in the longitudinal direction of the flat belt (3; 23; 33; 43; 53; 63; 73; 83; 93) is embedded.

3. Lift according to claim 1 or 2, **characterised in that** the cross-section of the guide rib (27.2; 37.2; 57.2; 67.2; 77.2; 87.2) of the belt pulley (7A, 7B, 7C; 27; 37; 47; 57; 67; 77; 87) is formed to be complementary to the cross-section of the guide groove (23.4; 33.4; 43.4; 53.4; 63.4; 73.4; 83.4) of the flat belt (3; 23; 33; 43; 53; 63; 73; 83; 93).

4. Lift according to any one of claims 1 to 3, **characterised in that** the axial play Sₐ between the guide rib (27.2; 37.2; 57.2; 67.2; 77.2; 87.2; 97.2.1, 97.2.2) and the guide groove (23.4; 33.4; 43.4; 53.4; 63.4; 73.4; 83.4; 93.4.1, 93.4.2) is 0.1 millimetres to 3 millimetres.

5. Lift according to any one of claims 1 to 3, **characterised in that** the axial play Sₐ between the guide rib (27.2; 37.2; 57.2; 67.2; 77.2; 87.2; 97.2.1, 97.2.2) and the guide groove (23.4; 33.4; 43.4; 53.4; 63.4; 73.4; 83.4; 93.4.1, 93.4.2) is 0.5% to 10% of the width of the flat belt (3; 23; 33; 43; 53; 63; 73; 83; 93).

6. Lift according to any one of claims 1 to 5, **characterised in that** a play (radial play Sᵣ) is present between the guide rib (27.2; 37.2; 57.2; 67.2; 77.2; 87.2; 97.2.1, 97.2.2) and the guide groove (23.4; 33.4; 43.4; 53.4; 63.4; 73.4; 83.4; 93.4.1, 93.4.2) also in the radial direction of the belt pulley (7A, 7B, 7C; 27; 37; 47; 57; 67; 77; 87; 97) when the first belt running surface (23.5; 33.5; 43.5; 53.5) of the flat belt (3; 23; 33; 43; 53; 63; 73; 83; 93) rests on the pulley running surface (27.1; 37.1; 47.1; 57.1; 97.1.1; 97.1.2) of the belt pulley.

7. Lift according to any one of claims 1 to 6, **characterised in that** the guide groove (23.4; 33.4; 43.4; 53.4; 63.4; 73.4; 83.4; 93.4.1, 93.4.2) and the guide rib (27.2; 37.2; 57.2; 67.2; 77.2; 87.2; 97.2.1, 97.2.2) have a trapezium-shaped or a triangular cross-section or a cross-section in the form of a section of a circle.

8. Lift according to claim 7, **characterised in that** in the case of a guide groove (23.4; 33.4; 43.4; 53.4; 63.4; 73.4; 83.4; 93.4.1, 93.4.2) or a guide rib (27.2; 37.2; 57.2; 67.2; 77.2; 97.2.1, 97.2.2) with a trapezium-shaped or triangular cross-section the angle α between the flanks of the guide groove or the guide rib lies in the range between 0° and 120°, preferably between 10° and 60°.

9. Lift according to any one of claims 1 to 8, **characterised in that** the surface of at least one guide groove (23.4; 33.4; 43.4; 53.4; 63.4; 73.4; 83.4; 93.4.1, 93.4.2) of the flat belt (3; 23; 33; 43; 53; 63; 73; 83; 93) is provided with a friction-reducing and/or wear-reducing protective layer (63.9).

10. Lift according to any one of claims 2 to 9, **characterised in that** added to the resilient material of the belt body (23.1; 33.1; 43.1) of the flat belt (3; 23; 33; 43; 53; 63; 73; 83; 93) is an additive which reduces the co-efficient of friction thereof.

11. Lift according to any one of claims 1 to 10, **characterised in that** the flat belt (3; 23; 33; 43; 53; 63; 73; 83; 93) has a plurality of parallel guide groves (23.4; 33.4; 43.4; 53.4; 63.4; 73.4; 83.4; 93.4.1, 93.4.2) and the belt pulley (7A, 7B, 7C; 27; 37; 47; 57; 67; 77; 87; 97) has a plurality of corresponding guide ribs (27.2; 37.2; 57.2; 67.2; 77.2; 87.2; 97.2.1, 97.2.2).

12. Lift according to any one of claims 1 to 11, **characterised in that** it comprises a plurality of parallelly arranged flat belts (3; 23; 33; 43; 53; 63; 73; 83; 93), which are provided with guide grooves (23.4; 33.4; 43.4; 53.4; 63.4; 73.4; 83.4; 93.4.1, 93.4.2), as support means and the belt pulley (7A, 7B, 7C; 27; 37; 47; 57; 67; 77; 87; 97) has a plurality of pulley running surfaces (27.1; 37.1; 47.1; 57.1; 97.1.1; 97.1.2) arranged adjacent to one another, wherein each of the pulley running surfaces is provided with at least one guide rib (27.2; 37.2; 57.2; 67.2; 77.2; 87.2; 97.2.1, 97.2.2).

13. Lift according to any one of claims 2 to 12, **characterised in that** the arrangement of the tensile strands (23.2; 33.2; 43.2; 73.2) in the belt body (23.1; 33.1; 43.1) is so selected that in the region of a guide groove (23.4; 33.4; 43.4; 53.4; 63.4; 73.4; 83.4; 93.4.1, 93.4.2) these are spaced further apart than outside such a region.

14. Lift according to any one of claims 1 to 13, **characterised in that** the flat belt (3; 23; 33; 43; 53; 63; 73; 83; 93) has a back guide rib (43.8) protruding from a (rear-side) second belt running surface (43.6), wherein this back guide rib co-operates with a guide groove (47.4) in the pulley running surface (47.1) of a deflecting belt pulley (47), which the flat belt (3; 23; 33; 43; 53; 63; 73; 83; 93) so runs around that it contacts the deflecting belt pulley (47) by its second belt running surface (43.6).

## Revendications

1. Ascenseur avec au moins une poulie à courroie (7A, 7B, 7C ; 27 ; 37 ; 47 ; 57 ; 67 ; 77 ; 87) et au moins une courroie plate (3 ; 23 ; 33 ; 43 ; 53 ; 63 ; 73 ; 83) pour porter et déplacer une cabine d'ascenseur (4), étant précisé que la courroie plate passe sur une partie de la circonférence de la poulie, étant précisé que la courroie plate (3 ; 23 ; 33 ; 43 ; 53 ; 63 ; 73 ; 83 ; 93) présente dans la zone d'une première surface de roulement (23.5 ; 43.5 ; 53.5) au moins une rainure de guidage (23.4 ; 33.4 ; 43.4 ; 53.4 ; 63.4 ; 73.4 ; 83.4) et que la poulie (7A, 7B, 7C ; 27 ; 37 ; 47 ; 57 ; 67 ; 77 ; 87) est dotée d'au moins une nervure de guidage (27.2 ; 37.2 ; 57.2 ; 67.2 ; 77.2 ; 87.2 ; 97.2.1, 97.2.2) qui dépasse de sa surface de roulement (27.1 ; 37.1 ; 47.1 ; 57.1 ; 97.1.1, 97.1.2) et qui s'étend dans le sens circonférentiel de ladite surface de roulement de poulie,
**caractérisé en ce que** lorsque la première surface de roulement (23.5 ; 43.5 ; 53.5) de la courroie plate (3 ; 23 ; 33 ; 43 ; 53 ; 63 ; 73 ; 83 ; 93) est posée sur la surface de roulement de poulie (27.1 ; 37.1 ; 47.1 ; 57.1 ; 97.1.1, 97.1.2) et que la nervure de guidage (27.2 ; 37.2 ; 57.2 ; 67.2 ; 77.2 ; 87.2 ; 97.2.1, 97.2.2) pénètre dans la rainure de guidage (23.4 ; 33.4 ; 43.4 ; 53.4 ; 63.4 ; 73.4 ; 83.4 ; 93.4.1, 93.4.2), il y a un jeu (jeu axial (Sₐ) entre la nervure de guidage et la rainure de guidage dans le sens de l'axe de la poulie (7A, 7B, 7C ; 27 ; 37 ; 47 ; 57 ; 67 ; 77 ; 87 ; 97).

2. Ascenseur selon la revendication 1, **caractérisé en ce que** la courroie plate (3 ; 23 ; 33 ; 43 ; 53 ; 63 ; 73 ; 83) comprend un corps de courroie rectangulaire (23.1 ; 33.1 ; 43.1) à section transversale rectangulaire, en matière élastique, dans lequel sont enrobés un certain nombre de brins de traction (23.2 ; 33.2 ; 43.2 ; 73.2) qui s'étendent dans le sens longitudinal de la courroie plate (3 ; 23 ; 33 ; 43 ; 53 ; 63 ; 73 ; 83 ; 93).

3. Ascenseur selon la revendication 1 ou 2, **caractérisé en ce que** la section transversale de la nervure de guidage (27.2 ; 37.2 ; 57.2 ; 67.2 ; 77.2 ; 87.2) de la poulie de courroie (7A, 7B, 7C ; 27 ; 37 ; 47 ; 57 ; 67 ; 77 ; 87) a une forme complémentaire de celle de la section transversale de la rainure de guidage (23.4 ; 33.4 ; 43.4 ; 53.4 ; 63.4 ; 73.4 ; 83.4) de la courroie plate (3 ; 23 ; 33 ; 43 ; 53 ; 63 ; 73 ; 83 ; 93).

4. Ascenseur selon l'une des revendications 1 à 3, **caractérisé en ce que** le jeu axial Sₐ entre la nervure de guidage (27.2 ; 37.2 ; 57.2 ; 67.2 ; 77.2 ; 87.2 ; 97.2.1, 97.2.2) et la rainure de guidage (23.4 ; 33.4 ; 43.4 ; 53.4 ; 63.4 ; 73.4 ; 83.4 ; 93.4.1, 93.4.2) est de 0,1 mm à 3 mm.

5. Ascenseur selon l'une des revendications 1 à 3, **caractérisé en ce que** le jeu axial Sₐ entre la nervure de guidage (27.2 ; 37.2 ; 57.2 ; 67.2 ; 77.2 ; 87.2 ; 97.2.1, 97.2.2) et la rainure de guidage (23.4 ; 33.4 ; 43.4 ; 53.4 ; 63.4 ; 73.4 ; 83.4 ; 93.4.1, 93.4.2) représente 0,5 % à 10 % de la largeur de la courroie plate (3 ; 23 ; 33 ; 43 ; 53 ; 63 ; 73 ; 83 ; 93).

6. Ascenseur selon l'une des revendications 1 à 5, **caractérisé en ce que**, entre la nervure de guidage (27.2; 37.2; 57.2; 67.2; 77.2; 87.2; 97.2.1, 97.2.2) et la rainure de guidage (23.4 ; 33.4 ; 43.4 ; 53.4 ; 63.4 ; 73.4 ; 83.4 ; 93.4.1, 93.4.2), il y a aussi un jeu (jeu radial Sᵣ) dans le sens radial de la poulie de courroie (7A, 7B, 7C ; 37 ; 37 ; 47 ; 57 ; 67 ; 77 ; 87 ; 97) quand la première surface de roulement de courroie (23.5 ; 33.5 ; 43.5 ; 53.5) de la courroie plate (3 ; 23 ; 33 ; 43 ; 53 ; 63 ; 73 ; 83 ; 93) est posée sur la surface de roulement de poulie (27.1 ; 37.1 ; 47.1 ; 57.1 ; 97.1.1, 97.1.2) de la poulie de courroie.

7. Ascenseur selon l'une des revendications 1 à 6, **caractérisé en ce que** la rainure de guidage (23.4 ; 33.4 ; 43.4 ; 53.4 ; 63.4 ; 73.4 ; 83.4 ; 93.4.1, 93.4.2) et la nervure de guidage (27.2; 37.2; 57.2; 67.2; 77.2; 87.2; 97.2.1, 97.2.2) présentent une section transversale trapézoïdale ou triangulaire ou en forme de segment de cercle.

8. Ascenseur selon la revendication 7, **caractérisé en ce que** dans le cas d'une rainure de guidage (23.4 ; 33.4 ; 43.4 ; 53.4 ; 63.4 ; 73.4 ; 93.4.1, 93.4.2) et d'une nervure de guidage (27.2 ; 37.2 ; 57.2 ; 67.2 ; 77.2 ; 97.2.1, 97.2.2) à section transversale trapézoïdale ou triangulaire, l'angle α entre les flancs de la rainure de guidage et entre les flancs de la nervure de guidage est situé dans la plage située entre 0° et 120°, de préférence entre 10° et 60°.

9. Ascenseur selon l'une des revendications 1 à 8, **caractérisé en ce que** la surface d'au moins une rainure de guidage (23.4 ; 33.4 ; 43.4 ; 53.4 ; 63.4 ; 73.4 ; 83.4 ; 93.4.1, 93.4.2) de la courroie plate (3 ; 23 ; 33 ; 43 ; 53 ; 63 ; 73 ; 83 ; 93) est pourvue d'une couche de protection (63.9) qui réduit le frottement et/ou l'usure.

10. Ascenseur selon l'une des revendications 2 à 9, **caractérisé en ce qu'**il est prévu, ajouté à la matière élastique du corps de courroie (23.1 ; 33.1 ; 43.1) de la courroie plate (3 ; 23 ; 33 ; 43 ; 53 ; 63 ; 73 ; 83 ; 93), un additif qui réduit le coefficient de frottement de celle-ci.

11. Ascenseur selon l'une des revendications 1 à 10, **caractérisé en ce que** la courroie plate (3 ; 23 ; 33 ; 43 ; 53 ; 63 ; 73 ; 83 ; 93) présente plusieurs rainures de guidage (23.4 ; 33.4 ; 43.4 ; 53.4 ; 63.4 ; 73.4 ; 83.4 ; 93.4.1, 93.4.2) parallèles, et que la poulie (7A, 7B, 7C ; 27 ; 37 ; 47 ; 57 ; 67 ; 77 ; 87 ; 97) présente plusieurs nervures de guidage (27.2 ; 37.2 ; 57.2 ; 67.2 ; 77.2 ; 87.2 ; 97.2.1, 97.2.2) correspondantes.

12. Ascenseur selon l'une des revendications 1 à 11, **caractérisé en ce qu'**il comprend comme moyens porteurs plusieurs courroies plates (3 ; 23 ; 33 ; 43 ; 53 ; 63 ; 73 ; 83 ; 93) disposées parallèlement et pourvues de rainures de guidage (23.4 ; 33.4 ; 43.4 ; 53.4 ; 63.4 ; 73.4 ; 83.4 ; 93.4.1, 93.4.2), et que la poulie de courroie (7A, 7B, 7C ; 27 ; 37 ; 47 ; 57 ; 67 ; 77 ; 87 ; 97) présente plusieurs surfaces de roulement de poulie (27.1 ; 37.1 ; 47.1 ; 57.1 ; 97.1.1, 97.1.2) disposées côte à côte, étant précisé que chacune des surfaces de roulement de poulie est pourvue d'au moins une nervure de guidage (27.2 ; 37.2 ; 57.2 ; 67.2 ; 77.2 ; 87.2 ; 97.2.1, 97.2.2).

13. Ascenseur selon l'une des revendications 2 à 12, **caractérisé en ce que** la disposition des brins de traction (23.2 ; 33.2 ; 43.2 ; 73.2) dans le corps de courroie (23.1 ; 33.1 ; 43.1) est choisie de telle sorte que les brins de traction soient plus espacés les uns des autres dans la zone d'une rainure de guidage (23.4 ; 33.4 ; 43.4 ; 53.4 ; 63.4 ; 73.4 ; 83.4 ; 93.4.1, 93.4.2) qu'en dehors d'une telle zone.

14. Ascenseur selon l'une des revendications 1 à 13, **caractérisé en ce que** la courroie plate (3 ; 23 ; 33 ; 43 ; 53 ; 63 ; 73 ; 83 ; 93) présente une nervure de guidage arrière (43.8) qui dépasse d'une seconde surface de roulement (arrière) de courroie (43.6), étant précisé que cette nervure de guidage arrière coopère avec une rainure de guidage (47.4) prévue dans la surface de roulement de poulie (37.1) d'une poulie de renvoi (47) sur laquelle ladite courroie plate (3 ; 23 ; 33 ; 43 ; 53 ; 63 ; 73 ; 83 ; 93) passe de telle sorte qu'elle touche ladite poulie de renvoi (47) avec sa seconde surface de roulement de courroie (43.6).
